# EUROPÄISCHE PATENTSCHRIFT

(11) **EP 2 655 714 B1**
(45) Veröffentlichungstag und Bekanntmachung des Hinweises auf die Patenterteilung: **27.04.2016**
(21) Anmeldenummer: 11805514.4
(22) Anmeldetag: 22.12.2011
(51) Int. Cl.: D04H 1/492, D04H 18/04

(54) **VORRICHTUNG ZUM REINIGEN EINES DÜSENSTREIFENS FÜR WASSERSTRAHLVERNADELUNGSANLAGEN**
DEVICE FOR CLEANING A JET STRIP FOR HYDRO-ENTANGLEMENT SYSTEMS
DISPOSITIF POUR NETTOYER UN CORPS DE BUSES POUR DES INSTALLATIONS D'AIGUILLETAGE PAR JET D'EAU

(30) Priorität: 22.12.2010 DE 202010016908 U
(43) Veröffentlichungstag der Anmeldung: 30.10.2013
(73) Patentinhaber: Trützschler Nonwovens & Man-Made Fibers GmbH, 63329 Egelsbach (DE)
(72) Erfinder: JORDAN, Kevin, 63110 Rodgau (DE); KAISER, Christin, 61440 Oberursel-Stierstadt (DE)
(74) Vertreter: von Kreisler Selting Werner - Partnerschaft von Patentanwälten und Rechtsanwälten mbB
(86) Internationale Anmeldenummer: PCT/EP2011/073855
(87) Internationale Veröffentlichungsnummer: WO 2012/085237

(56) Entgegenhaltungen:
- WO-A1-2006/089602
- DD-A1- 220 060
- DE-A1- 4 012 541
- DE-A1- 10 203 719
- DE-A1-102005 008 647

## Beschreibung

Die Erfindung betrifft eine Vorrichtung zum Reinigen eines Düsenstreifens für Wasserstrahlvernadelungsanlagen gemäß dem Oberbegriff von Anspruch 1 und ein Verfahren zum Reinigen eines Düsenstreifens für Wasserstrahlvernadelungsanlagen gemäß Anspruch 8.

Aus der EP 1 856 318 B1 ist eine Vorrichtung zum Reinigen eines Düsenstreifens einer Wasserstrahlvernadelungsanlage bekannt. Der ausgebaute Düsenstreifen wird der Vorrichtung zugeführt und durch diese gefördert. Die Reinigung der Öffnungen des Düsenstreifens erfolgt mittels unter hohem Druck gegen den Streifen gespritztem Wasser. Der Streifen wird je nach Verschmutzung und dem jeweiligem Reinigungserfolg mehrmals durch die Reinigungsvorrichtung gefördert und dabei gedreht, so dass die Beaufschlagung von beiden Seiten erfolgt.

Die Erfindung geht somit aus von einer Vorrichtung zum Reinigen eines Düsenstreifens einer Wasserstrahlvernadelungseinrichtung für textile Stoffe, mit den Merkmalen:
- eine Fördereinrichtung für den Düsenstreifen, um diesen in Längsrichtung zu transportieren,
- eine Spritzeinrichtung für Wasser unter hohem Druck, mittels der der Streifen im Bereich seiner Öffnungen beaufschlagt wird,
- eine Absaugeinrichtung, welche der Spritzeinrichtung gegenüberliegt.

Die Aufgabe der Erfindung besteht darin, eine derartige aus dem Stand der Technik bekannte Einrichtung insbesondere mit Blick auf die Reinigungsleistung sowie die dazu nötigen Handhabungen zu verbessern.

Gelöst wird diese Aufgabe durch die kennzeichnenden Merkmale des Anspruchs 1 und durch die Merkmale des Anspruchs 8. Vorteilhafte Weiterbildungen der Erfindung ergeben sich aus den jeweiligen Unteransprüchen.

Gemäß der Erfindung ist vorgesehen:
dem Düsenstreifen sind in Förderrichtung nacheinander mindestens zwei Spritzeinrichtungen in Form von Hochdruckdüsen nebst zugehörigen Absaugungen zugeordnet, wobei durch die beiden zueinander versetzten Spritzeinrichtungen beide Seiten des Düsenstreifens in einem Durchgang beaufschlagbar sind.

Die mindestens zwei Spritzeinrichtungen sind derart angeordnet, dass bezogen auf einen in der Vorrichtung zur Reinigung platzierten Düsenstreifen zumindest eine Spritzeinrichtung auf einer erste Seite des Düsenstreifens angeordnet ist und zumindest eine zweite Spritzeinrichtung auf der der ersten Seite gegenüberliegenden zweiten Seite des Düsenstreifens angeordnet ist. Die zumindest zwei Spritzeinrichtungen sind somit derart angeordnet, dass ein in der Vorrichtung platzierter Düsenstreifen von beiden Seiten mit einer unter hohem Druck stehenden Flüssigkeit, vorzugsweise Wasser, beaufschlagbar ist.

Der Streifen wird bei einem Durchgang beidseitig der reinigenden Beaufschlagung ausgesetzt. Dabei ist vorgesehen, dass die erste Beaufschlagung entgegen der im Betrieb erfolgenden Wasserspritzrichtung erfolgt, also die Öffnungen im Streifen von außen mit Spritzwasser beaufschlagt werden. Dadurch wird ein Großteil der sich im Betrieb innen ansammelnden Verunreinigungen herausgetrieben.

Bei der sich während des Streifenvorschubes anschließenden zweiten Beaufschlagung von der anderen Seite werden sodann die übrigen Anhaftungen weggespült, so dass der Streifen in der Regel nach einem Durchlauf bereits vollständig gereinigt und wieder verwendet werden kann.

Folgende Weiterbildungen sind vorgesehen:
- es sind als Fördereinrichtung zwei Paar Transportrollen vorgesehen. Der Düsenstreifen wird Eingangs und Ausgangs der Reinigungsvorrichtung durch je ein Rollenpaar angetrieben, so dass während der Reinigung eine sichere und stabile Führung des Streifens gegeben ist. Die Transportrollen sind vorzugsweise mit Gummiringen bespannt, so dass der Streifen außerhalb des zu reinigenden Bereiches gefasst wird. Vorzugsweise ist in beiden Paaren Transportrollen jeweils eine Rolle motorisch angetrieben.
- der Reinigungsvorrichtung ist eine Blasvorrichtung zugeordnet, vermittels der der beidseitig mit Spritzwasser beaufschlagte Streifen mit Druckluft beaufschlagbar ist. Hierdurch wird anhaftendes Wasser abgeblasen. Auch kann zumindest eine zweite Blasvorrichtung vorgesehen sein, wobei die zweite Blasvorrichtung bezogen auf einen in der Vorrichtung platzierten Düsenstreifen auf der gegenüberliegenden Seite von der ersten Blasvorrichtung angeordnet ist, so dass mittels der zumindest zwei Blasvorrichtungen ein in der Vorrichtung platzierter Düsenstreifen von beiden Seiten mit Druckluft beaufschlagbar.
- der Reinigungsvorrichtung ist beidseitig eine Aufnahme für in die Reinigungsvorrichtung einzuführende sowie aus der Reinigungsvorrichtung herausgeförderte Düsenstreifen zugeordnet. Diese Aufnahmen bestehen vorzugsweise als Kunststoffrohre, in denen Düsenstreifen üblicherweise transportiert und aufbewahrt werden.
- die Reinigungsvorrichtung umfasst zusätzlich eine Inspektionseinrichtung, durch welche feststellbar ist, ob der Reinigungsvorgang erfolgreich war. Gemäß einer bevorzugten Ausgestaltung der Erfindung besteht die Inspektionseinrichtung aus einer am Ausgang der Reinigungsvorrichtung unterhalb des Düsenstreifens angebrachten Beleuchtung, so dass eine Bedienperson evtl. noch verstopfte Löcher schnell erkennen kann, woraufhin über ein Bedienelement ein weiterer Reinigungslauf auslösbar ist.

Ferner ist ein Verfahren zum Reinigen eines Düsenstreifens einer Wasserstrahlvernadelungseinrichtung für textile Stoffe vorgesehen, das folgende Schritte aufweist:
- Transportieren des Düsenstreifens zumindest zu einer ersten Spritzeinrichtung,
- Beaufschlagen zumindest einer ersten Seite des Düsenstreifens mit einer Flüssigkeit mit Hilfe der ersten Spritzeinrichtung,
- Transportieren des Düsenstreifens zumindest zu einer zweiten Spritzeinrichtung und
- Beaufschlagen zumindest einer der ersten Seite gegenüberliegenden zweiten Seite des Düsenstreifens mit einer Flüssigkeit mit Hilfe der zweiten Spritzeinrichtung.

Des Weiteren erfolgt die Erläuterung eines Ausführungsbeispieles anhand der Zeichnung.

Figur 1 zeigt eine Reinigungsvorrichtung, welche aus einem ersten Paar angetriebener Transportrollen TE am Eingang und einem weiterem Paar angetriebenen Transportrollen TA am Ausgang der Reinigungsvorrichtung besteht. Den Transportrollenpaar TE nachgeordnet folgt eine erste und eine zweite Hochdruckdüse DO, DU, mittels denen ein über die Rollen geförderter Düsenstreifen gleichzeitig von beiden Seiten, also sowohl von oben als auch von unten mit unter hohem Druck stehendem Wasser beaufschlagt wird. Die erste und die zweite Hochdruckdüse entsprechen einer ersten und einer zweiten Spritzeinrichtung.

Die erste und die zweite Hochdruchdüse DO, Du sind derart angeordnet, dass, wenn ein Düsenstreifen D in der Reinigungsvorrichtung platziert ist, die erste Hochdruckdüse DO auf einer ersten Seite des Düsenstreifens D angeordnet ist und die zweite Hochdruckdüse DU auf einer der ersten Seite gegenüberliegenden zweiten Seiten des Düsenstreifens D angeordnet ist. Auf diese Weise wird die erste Seite des Düsenstreifen D mittels der ersten Hochdruckdüse DO und die zweite Seite des Düsenstreifens D mittels der zweiten Hochdruckdüse DU mit einer Flüssigkeit, vorzugsweise unter hohem Druck stehenden Wasser, beaufschlagt.

In der Fig. 1 ist die ersten Hochdruckdüse DO bezogen auf einen in der Vorrichtung platzierten Düsenstreifen D auf der oberen Seite des Düsenstreifens angeordnet, so dass die obere Seite des Düsenstreifens D mittels der ersten Hochdruckdüse DO mit einer Flüssigkeit beaufschlagbar ist. Die zweite Hochdruckdüse DU ist bezogen auf einen in der Vorrichtung platzierten Düsenstreifen D auf der unteren Seite des Düsenstreifens D angeordnet, so dass die untere Seite des Düsenstreifens D mittels der zweiten Hochdruckdüse DU mit einer Flüssigkeit beaufschlagbar ist.

Der jeweiligen Hochdruckdüse DO, DU gegenüberliegend ist je eine Absaugung AO, AU angeordnet, durch welche das Spritzwasser sowie die damit gelösten Verunreinigungen aufgefangen werden. Die Hochdruckdüsen DO, DU sowie die Absaugungen AO, AU sind über Leitungen an eine Hochdruckpumpe HD bzw. einen Absaugventilator AV geschaltet. Es verläuft eine Leitung von der Hochdruckpumpe HD zu der ersten Hochdruckdüse DO. Eine zweite Leitung verläuft von der Hochdruckpumpe HD durch die Absaugung AU zu der zweiten Hochdruchdüse DU.

Den Hochdruckdüsen DO, DU ist eine Blasvorrichtung B mit vorgeschaltetem Lufterzeuger LE nachgeordnet. Durch die Blasvorrichtung B erfolgt ein Trockenblasen des Düsenstreifens D. Es verläuft eine Leitung von dem Lufterzeuger LE zu der Blasvorrichtung B. Die Blasvorrichtung B ist derart angeordnet, dass, wenn eine Düsenstreifen D zum Reinigen in der Reinigungsvorrichtung platziert ist, die Blasvorrichtung B auf einer ersten Seite des Düsenstreifens D angeordnet ist, so dass die erste Seite des Düsenstreifen D mittels der Blasvorrichtung B mit Druckluft beaufschlagbar ist. In der Fig. 1 ist die Blasvorrichtung B bezogen auf einen in der Reinigungsvorrichtung platzierten Düsenstreifen D auf der oberen Seiten des Düsenstreifens D angeordnet, so dass die obere Seite des Düsenstreifens D mittels des Blasvorrichtung B mit Druckluft beaufschlagbar ist.

Zusätzlich kann auch mindestens eine zweite, in der Fig. 1 nicht dargestellte Blasvorrichtung vorgesehen sein. Die zweite Blasvorrichtung ist vorzugsweise bezogen auf einen in der Vorrichtung platzierten Düsenstreifen auf der der ersten Seite gegenüberliegenden zweiten Seite des Düsenstreifens angeordnet, so dass die ersten Seite des Düsenstreifens D mittels der ersten Blasvorrichtung B mit Druckluft beaufschlagbar ist und die zweite Seite des Düsenstreifens D mittels der zweiten Blasvorrichtung mit Druckluft beaufschlagbar ist. Wenn eine zweite Blasvorrichtung vorgesehen ist, verläuft eine Leitung von dem Lufterzeuger LE zu der zweiten Blasvorrichtung.

Der Düsenstreifen D wird durch das zweite Rollenpaar TA erfasst und aus der Reinigungsvorrichtung herausgefördert. Im Anschluss an die Transportrollen TA schließt sich eine unterhalb des Transportweges des Düsenstreifens angeordnete Beleuchtungseinrichtung BE an, durch welche eine Bedienperson feststellen kann, ob die Öffnungen im Düsenstreifen D frei sind oder ob noch ein weiterer Reinigungsgang nötig ist.

Die Reinigungsvorrichtung weist an beiden Enden, also jeweils vor den Transportrollen TE, TA eine Aufnahme AD1, AD2 für den Düsenstreifen D auf. Bei diesen Aufnahmen AD1, AD2 handelt es sich um Kunststoffröhren, in welche der Düsenstreifen vollständig aufgenommen, transportiert und auch gelagert werden kann.

Vor dem ersten Reinigungsvorgang wird ein aus einem Düsenbalken einer nicht dargestellten Anlage ausgebauter Düsenstreifen D in einer Aufnahme AD1 im Bereich der Transportrollen TE bereitgestellt. Die Reinigungsvorrichtung weist hierzu einen Halter für das die Aufnahme AD1 darstellende Rohr des Düsenstreifens D auf.

Der Düsenstreifen D wird von einer Bedienperson aus der Aufnahme AD1 herausgezogen und in den Spalt der Transportrollen TE zugeführt. Diese fördern den Düsenstreifen D nun in Pfeilrichtung durch die Reinigungsvorrichtung, bis der Streifen D von dem zweiten Transportrollenpaar TA erfasst und vollständig aus der Reinigungsvorrichtung heraus und in die Aufnahme AD2 gefördert wird. Stellt die Bedienperson mittels der Beleuchtungseinrichtung BE fest, dass eine weitere Reinigung nötig ist, so wird der Vorgang wiederholt und der Düsenstreifen D von der Aufnahme AD2 in den Spalt des Transportrollenpaares TA geführt. Der Düsenstreifen D läuft nun wieder durch die Reinigungsvorrichtung in die Aufnahme AD1 und von dort wieder zurück in Richtung zweite Aufnahme AD2. So erfolgt nach dem Durchlaufen des Streifens D durch die Zonen der Hochdruckdüsen DO, DU auch ein Trockenblasen.

### Bezugszeichenliste:

- D: Düsenstreifen
- AD1: Aufnahme Düsenstreifen, Rohr
- AD2: Aufnahme Düsenstreifen, Rohr
- TE: Transportrollen
- TA: Transportrollen
- DO: Hochdruckdüse, Spritzeinrichtung
- DU: Hochdruckdüse, Spritzeinrichtung
- AO: Absaugung
- AU: Absaugung
- HD: Hochdruckpumpe
- AV: Absaugventilator
- LE: Lufterzeuger
- B: Blasvorrichtung
- BE: Beleuchtungseinrichtung

## Patentansprüche

1. Vorrichtung zum Reinigen eines Düsenstreifens einer Wasserstrahlvernadelungseinrichtung für textile Stoffe, mit den Merkmalen:
- eine Fördereinrichtung für den Düsenstreifen, um diesen in Längsrichtung zu transportieren,
- eine Spritzeinrichtung für Wasser unter hohem Druck, mittels der der Streifen im Bereich seiner Öffnungen beaufschlagt wird,
- eine Absaugeinrichtung, welche der Spritzeinrichtung gegenüberliegt,
**gekennzeichnet durch**,
dem Düsenstreifen (D) sind in Förderrichtung nacheinander zwei Spritzeinrichtungen (DO, DU) zugeordnet, wobei **durch** die beiden zueinander versetzten Spritzeinrichtungen (DO, DU) beide Seiten des Düsenstreifens (D) in einem Durchgang beaufschlagbar sind.

2. Vorrichtung nach Anspruch 1, **gekennzeichnet durch**, jeder Spritzeinrichtung (DO, DU) ist gegenüberliegend je eine Absaugung (AO, AU) zugeordnet.

3. Vorrichtung nach Anspruch 1 oder 2, **gekennzeichnet durch**, die Fördereinrichtung für den Düsenstreifen (D) ist als ein Transportrollenpaar (TE, TA) ausgebildet.

4. Vorrichtung nach Anspruch 1, 2 oder 3, **gekennzeichnet durch**, im Transportweg des Düsenstreifens (D) ist eine Blasvorrichtung (B) angeordnet.

5. Vorrichtung nach Anspruch 3 und 4, **gekennzeichnet durch**, der ersten Spritzvorrichtung (DO) sowie der Blasvorrichtung (B) ist jeweils ein Transportrollenpaar (TE, TA) zugeordnet.

6. Vorrichtung nach Anspruch 1, **gekennzeichnet durch**, der Reinigungsvorrichtung ist eine den Düsenstreifen aufnehmende Aufnahme (AD1, AD2) zugeordnet, aus welcher heraus bzw. in welche hinein der Düsenstreifen (D) gefördert wird.

7. Vorrichtung nach Anspruch 1, **gekennzeichnet durch**, eine Beleuchtungseinrichtung (BE), vermittels der die Öffnungen des Düsenstreifens (D) durchleuchtbar sind.

8. Verfahren zum Reinigen eines Düsenstreifens einer Wasserstrahlvernadelungseinrichtung für textile Stoffe, durch
- Transportieren des Düsenstreifens zumindest zu einer ersten Spritzeinrichtung,
- Beaufschlagen zumindest einer ersten Seite des Düsenstreifens mit einer Flüssigkeit mittels der ersten Spritzeinrichtung,
- Transportieren des Düsenstreifens zumindest zu einer zweiten Spritzeinrichtung , die in Förderrichtung des Düsenstreifens der ersten Spritzeinrichtung nachgeordnet ist und
- Beaufschlagen zumindest einer der ersten Seite gegenüberliegenden zweiten Seite des Düsenstreifens mit einer Flüssigkeit mittels der zweiten Spritzeinrichtung.

## Claims

1. A device for cleaning a jet strip for hydro-entanglement systems for textile fabrics, with the following features:
- a conveying means for transporting the jet strip in the longitudinal direction,
- a spraying means for water under high pressure, by means of which the strip is acted upon in the area of its openings,
- a suctioning means opposite the spraying means,
**characterized in that**
at least two spraying means (DO, DU), arranged one after the other in the conveying direction, are associated with the jet strip (D), wherein both sides of the jet strip (D) can be acted upon in one pass by the two, mutually offset spraying means (DO, DU).

2. The device of claim 1, **characterized in that** each of the spraying means (DO, DU) has a respective opposite suctioning means (AO, AU) associated therewith.

3. The device of claim 1 or 2, **characterized in that** the transport means for the jet strip (D) is designed as a pair of transport rollers (TE, TA).

4. The device of claim 1, 2 or 3, **characterized in that** a blowing means (B) is arranged at a position along the transport path of the jet strip (D).

5. The device of claims 3 and 4, **characterized in that** a pair of transport rollers (TE, TA) is associated with the first spraying means (DO) and the blowing means (B), respectively.

6. The device of claim 1, **characterized in that** the cleaning device has a receptacle (AD1, AD2) associated therewith, which receptacle receives the jet strip and out of which and into which the jet strip (D) is transported, respectively.

7. The device of claim 1, **characterized by** a lighting means (BE) by which light can be shone through the openings of the jet strip (D).

8. A method for cleaning a jet strip of a hydro-entanglement device for textile fabrics by:
- transporting the jet strip at least to a first spraying means,
- by means of the first spraying means, acting upon at least a first side of the jet strip using a liquid,
- transporting the nozzle strip at least to a second spraying means arranged downstream of the first spraying means in the conveying direction of the jet strip, and
- by means of the second spraying means, acting upon at least a second side of the jet strip opposite the first side using a liquid.

## Revendications

1. Dispositif servant à nettoyer une rampe à buses d'un système d'aiguilletage à jet d'eau pour des tissus textiles, comprenant les caractéristiques qui suivent :
- un système de convoyage pour la rampe à buses afin de transporter celle-ci dans une direction longitudinale,
- un système de pulvérisation pour l'eau à pression élevée, à l'action duquel la rampe est soumise dans la zone de ses orifices,
- un système d'évacuation par aspiration, qui fait face au système de pulvérisation,
**caractérisé en ce**
**que** deux systèmes de pulvérisation (DO, DU) sont associés l'un derrière l'autre dans la direction de convoyage à la rampe à buses (D), sachant que les deux côtés de la rampe à buses (D) peuvent être soumis à l'action des deux systèmes de pulvérisation (DO, DU) décalés l'un par rapport à l'autre dans un passage.

2. Dispositif selon la revendication 1, **caractérisé en ce que** respectivement un système d'évacuation par aspiration (AO, AU) est associé à chaque système de pulvérisation (DO, DU) en lui faisant face.

3. Dispositif selon la revendication 1 ou 2, **caractérisé en ce que** le système de convoyage pour la rampe à buses (D) est réalisé sous la forme d'une paire de rouleaux transporteurs (TE, TA).

4. Dispositif selon la revendication 1, 2 ou 3, **caractérisé en ce qu'**un dispositif de soufflage (B) est disposé sur la voie de transport de la rampe à buses (D).

5. Dispositif selon la revendication 3 et 4, **caractérisé en ce que** respectivement une paire de rouleaux transporteurs (TE, TA) est associée au premier dispositif de pulvérisation (DO) ainsi qu'au dispositif de soufflage (B).

6. Dispositif selon la revendication 1, **caractérisé en ce qu'**un logement (AD1, AD2) recevant la rampe à buses est associé au dispositif de nettoyage, hors duquel ou dans lequel logement la rampe à buses (D) est convoyée.

7. Dispositif selon la revendication 1, **caractérisé par** un système d'éclairage (BE), par l'entremise duquel les orifices de la rampe à buses (D) peuvent être éclairés par transparence.

8. Procédé servant à nettoyer une rampe à buses d'un système d'aiguilletage à jet d'eau pour des tissus textiles, en
- transportant la rampe à buses au moins en direction d'un premier système de pulvérisation,
- soumettant au moins une première face de la rampe à buses à l'action d'un liquide au moyen du premier système de pulvérisation,
- transportant la rampe à buses au moins en direction d'un deuxième système de pulvérisation, qui est disposé en aval du premier système de pulvérisation dans la direction de convoyage de la rampe à buses, et
- soumettant au moins une deuxième face, faisant face à la première face, de la rampe à buses à l'action d'un liquide au moyen du deuxième système de pulvérisation.
